# EUROPÄISCHE PATENTSCHRIFT

(11) **EP 0 265 418 B1**
(45) Veröffentlichungstag und Bekanntmachung des Hinweises auf die Patenterteilung: **21.11.1991**
(21) Anmeldenummer: 87890227.9
(22) Anmeldetag: 13.10.1987
(51) Int. Cl.: B41J 11/58, B41J 15/04

(54) **Papierbahnführung für Drucker**
Paper web guide for a printer
Dispositif de guidage de bande de papier pour imprimante

(30) Priorität: 13.10.1986 AT 2721/86
(43) Veröffentlichungstag der Anmeldung: 27.04.1988
(73) Patentinhaber: Svoboda, Rudolf, Dipl.-Ing., A-3100 St. Pölten Niederösterreich (AT)
(72) Erfinder: Svoboda, Rudolf, Dipl.-Ing., A-3100 St. Pölten Niederösterreich (AT)
(74) Vertreter: Krause, Ernst, Dipl.-Ing.

(56) Entgegenhaltungen:
- EP-A- 0 195 572
- WO-A-85/01697
- DE-U- 8 606 677
- GB-A- 1 299 886
- US-A- 3 753 483

## Beschreibung

Durch die WO-Publikation 85/01697 wurde eine Anordnung mit einem Drucker und einer diesen tragenden Unterlage ,z.B. einen Druckertisch, und mit einer Papierbahn, die von einem Vorrat dem von der Unterlage getragenen Drucker zugeführt und von diesem einer Ablage zugeleitet wird, wobei eine Papierbahnführung aus mindestens zwei, mindest zum Teil parallel zueinander angeordneten, vorzugsweise starren Führungsteilen, z.B. in Form eines J, die einenends einen dem Drucker zugekehrten Schlitz und andernends einen die Papierbahn ein- bzw. austreten lassenden Schlitz bilden, bekannt. Der die Papierbahn eintreten lassende Schlitz befindet sich unterhalb der den Drucker tragenden Unterlage und ist von der Unterlage überdacht. Die Höhe des Ausgangsschlitzes der Papierbahnführung über der Unterlage kann geändert werden, wozu die Länge des vertikalen Abschnittes der Papierbahnführung verändert wird, um eine Anpassung an die bei unterschiedlichen Druckern unterschiedliche Höhenlage des Eintrittsschlitzes für die Papierbahn zu erreichen. Es können dabei auch durch Anordnung von Papierbahnführungen in unterschiedlich hoch gelegenen Ebenen Möglichkeiten geschaffen werden, die Papierbahn von der Vorderoder von der Hinterseite her einzuspeisen, je nachdem ob die den Zufuhrschlitz vorne aufweisende oder die den Zufuhrschlitz hinten aufweisende Papierbahnführung benutzt wird. Auf die Papierbahn, die beim Einfädeln durch den Zwischenraum zwischen den Papierbahnführungen hindurchbewegt und den Einzugorganen des Druckers zugeführt werden muß, wirken Reibungskräfte, die bei der Umlenkung der Papierbahn aus der horizontalen Bewegungsrichtung noch verstärkt werden. Werden dabei die Vorschubkräfte, die von den Fingern der Bedienungsperson auf die Papierbahn übertragen werden, in relativ großem Abstand vom Einführungsschlitz der Papierbahnführung eingeleitet, so wellt sich die Papierbahn zwischen dem Angriffspunkt der Vorschubkräfte und dem Einführungsschlitz in die Papierbahnführung, was zumindest zu Transportschwierigkeiten, wenn nicht überhaupt zu einer Verhinderung des Transportes und zu einem Verknittern der Papierbahn führt. Bei der Anordnung gemäß der vorgenannten Publikation müssen die Vorschubkräfte in relativ großer Entfernung vom Einführungsschlitz aufgebracht werden, da dieser von der Unterlage des Druckers überdacht ist.

Durch die US-PS 3 753 483 wurde es nun schon bekannt, die eingangs erwähnte Anordnung so auszugestalten, daß ein einfaches und rasches Wechseln bzw. Einführen der Papierbahn ermöglicht wird, ohne däß die vorerwähnten Unzukömmlichkeiten auftreten. Hiezu schlägt das US-Dokument vor, die Führungsteile mit ihrem Schlitz, der die Papierbahn ein- bzw. austreten läßt, frei endigen zu lassen, so daß der Schlitz durch die Finger der Bedienungsperson beim Einführen eines Blattes frei erreichbar ist. Um sicherzustellen, daß die freie Zugänglichkeit des Schlitzes, der die Papierbahn ein- bzw. austreten läßt, auch sichergestellt werden kann, wenn unterschiedlich lange Unterlagen für den Drucker mit Papierbahnführungen der vorgenannten Gestaltung versehen werden sollen,wird bei einer Anordnung mit einem Drucker und einer diesen tragenden Unterlage, z.B. einen Druckertisch, und mit einer Papierbahn, die von einem Vorrat dem von der Unterlage getragenen Drucker zugeführt und von diesem einer Ablage zugeleitet wird, wobei eine Papierbahnführung aus mindestens zwei, mindest zum Teil parallel zueinander angeordneten, vorzugsweise starren Führungsteilen, z.B. in Form eines J, die einenends einen dem Drucker zugekehrten Schlitz und andernends einen die Papierbahn ein- bzw. austreten lassenden Schlitz bilden, wobei die Führungsteile mit ihrem Schlitz, der die Papierbahn ein- bzw. austreten läßt, frei endigen, so daß der Schlitz durch die Finger der Bedienungsperson beim Einführen eines Blattes frei erreichbar ist, vorgeschlagen, daß erfindungsgemäß die Führungsteile längenverstellbar ausgebildet sind, z.B. durch teleskopartiges Ineinanderstecken, einsetzbare Zwischenteile od.dgl. Durch diese Anordnung kann erreicht werden, daß die Führung praktisch jeder beliebigen Länge der Unterlage für den Drucker angepaßt werden kann, wodurch sichergestellt werden kann, daß der Einführungsschlitz tatsächlich frei zugänglich ist, bevorzugt am Ende, d.h. im Bereich der freien Kante der Unterlage zu liegen kommt, so daß es genügt, das Ende der Papierbahn in den der Bedienungsperson bevorzugt in Arbeitshöhe (Sitzposition) zugekehrten Einführungsschlitz der Führung einzubringen und mittels Kräften, die von den Fingern der Bedienungsperson nahe des Einführungsschlitzes aufgebracht werden, darin vorzuschieben, bis das freie Ende der Papierbahn am anderen Ende der Führung herausragt und dabei schon in den Einzugsbereich des Druckers gelangt, um von diesem dann weitergezogen zu werden.

Um zu verhindern, daß auf die Papierbahn bei ihrer Bewegung zwischen den Führungsteilen eine zu große Reibungskraft übertragen wird, die ein Einfädeln der Papierbahn verhindern könnte, ist in weiterer Ausgestaltung der Erfindung vorgeschlagen, daß die Lichtweite zwischen den Führungsteilen durch Einstellmittel, wie Stellschrauben, Nockenhebel od.dgl. regelbar ist.

In besonderer Ausgestaltung der Erfindung kann auch vorgesehen werden, daß die Führungsteile parallel zur Vorschubrichtung der Papierbahn ausgebildete Öffnungen, Schlitze od.dgl. zum händischen Papierbahntransport aufweisen. Solcherart kann das Einfädeln der Papierbahn zwischen den Führungsteilen und der Transport zum Drucker weiter verbessert werden. Die durch die erfindungsgemäße Maßnahme erzielbare Sicherheit beim Zuführen der Papierbahn zum Druckertisch erlaubt es auch, in weiterer Ausgestaltung der Erfindung mehrere Führungsteile, im wesentlichen parallel zueinander anzuordnen, um in jeder so gebildeten Führung je eine von verschiedenen Papierbahnen zum Drucker führen zu können, wobei jede Führung mit Festhaltegliedern, z.B. Klemmen, Klammern od.dgl. für das Ende der jeweils nicht benötigten Papierbahn versehen ist.

Da der Drucker jeweils immer nur mit einer Papierbahn versorgt wird, ist damit auch sichergestellt, daß die jeweils nicht benötigte Papierbahn nicht aus der Führung herausgleitet und erneut eingefädelt werden muß.

Um nun sicherstellen zu können, daß bei einer Anordnung, bei der mehrere Papierbahnführungen übereinander angeordnet sind, die in der obersten Papierbahnführung bereits eingefädelte Papierbahn dem Einführen einer weiteren Papierbahn in eine darunterliegende Papierbahnführung nicht hinderlich ist, wird in weiterer Ausgestaltung der Erfindung vorgesehen, daß die unter der obersten Papierbahnführung liegende Führung bzw. die dort liegenden Führungen seitlich offen sind. Diese Ausgestaltung ermöglicht ein Einführen einer neuen Papierbahn von der Seite her, sodaß die oberste Papierbahnführung kein Hindernis für das Einführen von unterhalb gelegenen Papierbahnen darstellt.

Um bei mehreren Papierbahnführungen das Einführen neuer Papierbahnen weiter zu erleichtern, kann vorgesehen werden, daß die unter der obersten Papierbahnführung oder die ober der untersten Papierbahnführung liegende Führung bzw. die dort liegenden Führungen seitlich verfahrbar angeordnet ist bzw. sind, um eine neue Papierbahn neben der ortsfest geführten Papierbahn von der Seite her einlegen zu können.

Um den Austrittsschlitz aus den Führungsteilen in eine für den Einzug der Papierbahn in den Drucker jeweils günstige Lage bringen zu können, kann in weiterer Ausgestaltung der Erfindung vorgesehen sein, daß die Führungsteile höhenverstellbar am Tisch gelagert sind, um - wie an sich bekannt - den dem Drucker zugekehrten Schlitz in verschiedene Höhenlagen zu bringen. Sobald der Schlitz dabei die richtige Höhenlage erreicht hat, wird die Führung gegenüber dem Druckertisch bzw. der Unterlage, auf der der Drucker steht, fixiert.

Die Höhenverstellbarkeit kann dabei dadurch erreicht werden, daß die Führungsteile im Bereich des Papiereinführungsschlitzes in einem Drehlager schwenkbar am Tisch gelagert und in einer beliebigen Winkellage gegenüber der Tischebene feststellbar sind, z.B. durch Klemmen.

Das Einführen einer neuen Papierbahn kann auch dadurch noch weiter verbessert werden, daß an den Führungsteilen in an sich bekannter Weise ein mechanischer Antrieb, z.B. in Form von antreibbaren Walzen, Greifern od.dgl. zum Transport der Papierbahn vorgesehen ist, wobei der Antrieb eine Freilaufstellung aufweist, z.B. derart, daß der Antrieb in und außer Eingriff mit der Papierbahn gebracht wird, um den Papiertransport durch den Drucker auszuführen, bzw. den Antrieb für den Transport der Papierbahn ausschaltbar auszubilden, um die Papierbahn auch händisch aus der Papierbahnführung herausziehen zu können. Bei solcher Ausbildung ist es dann nur mehr erforderlich, die Papierbahn soweit in den Schlitz vorzuschieben, bis sie vom mechanischen Antrieb erreicht wird, der dann die Papierbahn zwischen den Führungsteilen weiter in Richtung auf den Drucker bewegt. Der zusätzliche Antrieb soll dabei nur für das Einziehen bzw. Einfädeln einer neuen Papierbahn wirksam sein, u.zw. solange, bis die Papierbahn die Einziehwalzen des Druckers erreicht hat.

In weiterer Ausgestaltung der Erfindung kann auch vorgesehen werden, daß zum Wegleiten der bedruckten Papierbahn nach oben Führungsteile vom Drucker abgehen, die eine Sichtöffnung aufweisen, die vorzugsweise mit durchsichtigem Werkstoff abgedeckt ist. Solcherart ist eine einwandfreie Kontrolle der Papierbahn auch hinter dem Drucker, also nach erfolgtem Bedrucken, möglich.

Die Führungsteile können bei Ausbildung in Form eines J vorzugsweise mit ihren längeren Schenkeln in einer Aussparung des Tisches angeordnet werden. Solcherart ist eine einfache und auch formschöne Unterbringung der Führungsteile möglich, durch die die Führungsteile außerdem gegen Beschädigungen geschützt angeordnet sind.

Weitere Einzelheiten und Vorteile der Erfindung ergeben sich aus der folgenden Beschreibung verschiedener Ausführungsbeispiele an Hand der Zeichnungen; es zeigen:
die Fig. 1 bis 10 schematische Darststellungen verschiedener Ausbildungen der Papierbahnzuführung zum Drukker im Längsschnitt,
Fig. 11 ein Schaubild einer weiteren Ausführung,
die Fig. 12 und 13 schematische Darstellungen eines Antriebes für die Papierbahn in der Führung,
Fig. 14 einen Längsschnitt durch eine Mehrfachführung,
Fig. 15 einen Längsschnitt durch eine Führung für die vom Drucker abgehende Papierbahn,
Fig. 16 einen Einzelheiten veranschaulichenden Längsschnitt durch eine Führung nach Fig. 1, und
Fig. 17 die zugehörige Teildraufsicht.

Bei der Anordnung nach Fig. 1 steht der Drucker 1 auf einem Tisch 2, und zwar auf dessen Oberseite 3, in der eine schlitzartige Öffnung 4 ausgbildet ist. Die Papierbahn 5 wird von einem (nicht dargestellten) Vorrat vertikal nach oben der Führung 6 zugeleitet, bestehend hier aus einem oberen und unteren Führungsteil 7, 8, je in Winkelform. Die längeren Winkelschenkel 9 sind dabei an der Tischunterseite 10 festgelegt; die kürzeren Schenkel 11 durchsetzen die Öffnung 4 des Tisches 2 und enden im Bereich der Papierbahneinzugsöffnung im Boden des Druckers 1. Die Führung 6 bildet an jedem ihrer Enden einen Schlitz 12 bzw. 13, von welchem einer zur Zufuhr und der andere zur Abgabe der Papierbahn 5 dient. Die Führung 6 kann seitlich geschlossen sein.

Bei der Anordnung nach Fig. 2 ist die Führung 6 ähnlich wie in Fig. 1 ausgebildet, liegt jedoch zwischen der Unterseite des Druckers 1 und der Oberseite 3 des Tisches 2. Die längeren Schenkel 9 enden bündig mit der Vorderwand des Druckers.

Die Anordnung nach Fig. 3 weist die Führung 6 wie in Fig. 1 auf, sie liegt jedoch hier in einer Aussparung 14 der Tischplatte 2.

Die Anordnung nach Fig. 4 zeigt einen Drucker 1 mit der Einzugsöffnung an der Hinterseite, bei einem Tisch 2 mit einer Öffnung 4 wie nach Fig. 1. Hier ist die Führung 6 mit ihren Teilen 7, 8 je in Form eines J ausgebildet; die längeren, an der Tischunterseite 10 festgelegten Schenkel 9 sind über Stegteile 15 mit den kürzeren Schenkeln 11 verbunden.

Die Anordnung nach Fig. 5 entspricht der nach Fig.4, mit dem Unterschied, daß dabei der Tisch 2 keine Öffnung 4 aufweist, sodaß sich die längeren Schenkel 9 der Führung 6 entlang der ganzen Unterseite 10 des Tisches 1 erstrecken; ferner sind die kürzeren Schenkel 11 hier länger als jene in Fig. 4.

Bei dieser Anordnung kann die Führung 6 ein Schwenklager 16 am freien Ende der Schenkel 9 aufweisen, um eine Anpassung der Führung, nämlich deren Austrittsschlitz, an verschiedene Höhenlagen der Einzugsöffnung des Druckers 1 zu erzielen. Das andere Ende der Schenkel 9 ist mittels Feststellgliedern, im dargestellten Beispiel eine Schraubspindel, in der jeweils benötigten Höhenlage festlegbar.

Eine Führung entsprechend Fig. 4 ist auch bei der Anordnung nach Fig. 6 vorgesehen, wobei sich die längeren Schenkel 9 der Führung 6 zwischen der Oberseite 3 des Tisches 2 und der Unterseite des Druckers 1 erstrecken und mit dessen Vorderwand enden.

In ähnlicher Weise kann bei der Anordnung nach Fig.7 die Führung 6 in einer Aussparung 14 des Tisches 2, analog Fig. 3, vorgesehen werden.

Eine der Führung 6 nach Fig. 7 entsprechende Führung kann auch bei der Anordnung nach Fig. 8 eingesetzt werden, wenn die Einzugsöffnung des Druckers 1 an seiner Oberseite liegt.

Wenn der Drucker 1 - wie in Fig. 9 gezeigt - eine Einzugsöffnung an der Vorderseite aufweist, kann eine Führung 6 in Winkelform, mit gleichlangen Schenkeln der Führungsteile 7, 8 vorgesehen werden.

Ein Drucker 1, der wahlweise mit einer von zwei Papierbahnen arbeitet, wird bei der Anordnung nach Fig. 10 mit einer Führung 6 versehen, die parallel zu den nach Fig. 1 ausgebildeten Führungsteilen 7, 8 noch einen dritten Führungsteil 17 aufweist. In dieser Weise bildet die Führung 6 zwei Kanäle, einen für die Papierbahn 5 und einen weiteren für die Bahn 18. Die jeweils nicht benötigte (nicht zu bedruckende) Bahn kann dabei am Ende der Führung 6 durch (nicht dargestellte)Klammern, Klemmen od. dgl. festgehalten werden, um nicht zurückzurutschen.

Fig. 11 zeigt im Schaubild eine Führung 6 für eine Anordnung nach Fig. 4, bei der in den Führungsteilen 7,8 in Transportrichtung der Papierbahn (Pfeil 5) verlaufende Öffnungen 19 ausgebildet sind, um eine Bewegung der Papierbahn von Hand aus herbeiführen zu können.

Anstelle einer Ausbildung nach Fig. 11 kann auch ein mechanischer Antrieb für die Bewegung der Papierbahn durch die Führung 6 hindurch vorgesehen werden, z.B.eine Antriebsrolle 20, die nach Fig. 12 eine entsprechende Ausnehmung 21 im Führungsteil 8 durchsetzt und mittels einer Kurbel 22 in Umdrehung versetzbar ist; hiefür kann auch ein (nicht dargestellter) Motor eingesetzt werden.

Nach Fig. 13 ist zum Vorschieben der Bahn 5 ein (in Pfeilrichtung) hin- und herbewegbarer Greifer 23 vorgesehen, der durch die Öffnung 21 des Teiles 8 der Führung 6 hindurch arbeitet.

Bei den Anordnungen nach den Fig. 12 und 13 ist vorzusehen, daß die Antriebe 20, 23 eine Freilaufstellung dann einnehmen, wenn der Drucker 1 die Bahn 5 während des Druckvorganges weiterbewegt. Ferner müssen diese Antriebe auch ein Zurücklaufen der Bahn 5, bei Wechsel oder Erneuerung derselben, zulassen.

Fig. 14 zeigt eine Anordnung mit Mehrfachbahnen nach Fig. 10 innerhalb des Raumes unter dem Tisch 2, wobei die Vorräte für die Papierbahnen 5, 18 in Form von zickzackförmig gefalteten Stapeln 24, 25 auf im Tischgestell gelagerten Unterlagen 26 ruhen. Der zwischen den Teilen 7,8 der Führung 6 gebildete Kanal nimmt dabei die Bahn 5, und der zwischen den Teilen 8 und 17 die Bahn 18 auf. Der Kanal für die Bahn 18 ist, um diese von der Seite her bei Erneuerung oder Austausch ohne Behinderung durch die ortsfest verbleibende Bahn 5 einführen zu können, entlang der in Transportrichtung verlaufenden, z.B. rechts liegenden Seitenkanten der Teile 8 und 17, also an einer Seite der Führung 6, offen ausgebildet; diese Seitenkanten liegen also unverbunden nebeneinander, im gleichen Abstand wie die übrigen Bereiche der Führungsteile 17, 8.

Anstelle solcher einseitig offener Führungskanäle kann auch vorgesehen werden, daß der Führungsteil 17 zur Gänze seitlich quer zur Transportrichtung der Bahn 18 verfahrbar im Gestell des Tisches 2 angeordnet ist. In der seitlich ausgefahrenen Stellung kann dann ohne Behinderung durch die Bahn 5 ein Austausch oder eine Erneuerung der Bahn 18 vorgenommen werden.

Eine erfindungsgemäß anzuordnende Führung kann auch am Abgabeende des Druckers 1 vorgesehen werden, wie aus Fig.15 ersichtlich. Diese Führung 6 besteht ebenfalls aus zwei Führungsteilen 7, 8, von denen der hier rechts liegende Teil 7 zweckmäßig am Beginn, also im Bereich oberhalb der Ausgabeöffnung des Druckers 1, eine Sichtöffnung 27 aufweist oder aus durchsichtigem Werkstoff ausgebildet ist.

Ein Ausführungsbeispiel einer konstruktiven Verwirklichung der Führung 6 nach Fig. 1 wird nun im einzelnen anhand der Fig. 16 und 17 beschrieben.

Bei dieser Anordnung werden die aus Blech bestehenden Teile 7,8 der Führung 6 voneinander durch zwischen deren Seitenkanten angeordnete Randstreifen 28 im gewünschten, den reibungslosen Durchgang der Papierbahn 5 gestattenden Abstand gehalten. Diese Teile 7, 8 und 28 können durch Gewindekopfschrauben 29 zusammengehalten werden, welche Langlochbohrungen in den Teilen 8 und 28 durchsetzen und deren Gewinde in entsprechende Gegengewinde des Teiles 7 eingreifen. Diese Verbindung der Teile 7, 8 und 28 kann auch unter Zwischenschaltung einer (nicht dargestellten) Tellerfeder erfolgen, zum Zwecke, durch Verdrehen der Schraube, beliebige Abstände zwischen den Führungsteilen 7, 8 einzustellen, um die Anordnung an verschiedene Dicken von benötigten Formularpapierbahnen 5 anpassen zu können. Ferner können diese Randstreifen 28 auch parallel zur Bewegungsrichtung der Papierbahn 5 verstellbar ausgebildet sein, um eine Anpassung an verschiedene Breiten solcher Bahnen 5 zu ermöglichen.

Um die Einrichtung weiterhin verschiedenen Längen der Führungsteile 7, 8 in der Bewegungsrichtung der Bahn anpassen zu können, sind diese durch teleskopartig ineinander gesteckte Teile 7ʹ, 7ʺ, 8ʹ, 8ʺ verlängerbar. Die Teile 7ʹ, 7ʺ sind dabei etwa in ihrer Mitte mit einer Kröpfung 30 versehen, und ihre mit Langlöchern 31 versehenen, in Fig. 16 und 17 linken Enden ragen zwischen die Teile 7, 8 hinein; Mutterkopfschrauben 32 durchsetzen die Langlöcher 30 und entsprechende Bohrungen in den Teilen 7, 8. Ebenso ragen die Teile 7ʺ, 8ʺ, die Langlöcher 33 aufweisen, zwischen die Teile 7ʹ, 8ʹ und sind an ihnen durch Schrauben 32 festlegbar.

Die den Eintrittschlitz 12 begrenzenden Kanten der Teile 7ʺ, 8ʺ sind trichterartig sich erweiternd ausgebildet, um das Einfädeln und Einlaufen der strichliert in Fig. 16 angedeuteten Bahn 5 zu erleichtern.

Anstelle teleskopartig ineinander greifender Teile können auch ortsfest anbringbare Verlängerungen an den Führungsteilen 7, 8 vorgesehen werden.

Wie erkenntlich, sind im Rahmen der Erfindung viele Abänderungen an den beschriebenen Ausführungsbeispielen möglich. Die Führungsteile 7, 8 können z.B. auch aus insbesondere durchsichtigen Kunststoffen bestehen, um die Bahn an jeder Stelle der Führung 6 einsehen zu können. Die Führungsteile 7, 8 könnten auch aus elastisch biegsamen Werkstoffen, insbesondere Kunststoffen, bestehen. Die geometrische Gestaltung und Ausbildung der die bedruckte Bahn 5 nach Fig. 15 ableitenden Führung 6 kann natürlich den jeweils vorhandenen konstruktiven Gegebenheiten angepaßt werden und ebenfalls in weiten Bereichen variieren.

Zur Einstellung der Lichtweite zwischen den Führungsteilen 7, 8 können auch Nockenhebel u.dgl. vorgesehen werden.

Im Rahmen der Erfindung sind auch Ausführungen umfaßt, bei denen einer oder beide Führungsteile 7, 8 der Führung 6, je zur Gänze oder teilweise, durch die Unterseite des Druckers 1 oder die Oberseite 3 bzw. Unterseite 10 des Tisches 2 ersetzt ist. So ist z.B. (nicht dargestellt) erkennbar, daß man bei der Ausbildung nach Fig. 1 auf den oberen Führungsteil 7 verzichten kann und hiefür den zugeordneten Bereich der Tischunterseite 10 verwenden kann. Sinngemäßes gilt für die Ausbildung nach Fig. 2, wo man auf den oberen Führungsteil 7 zur Gänze und auf den geraden Teil des unteren Führungsteiles 8 verzichten kann, sodaß letzterer nur eine nach oben gerichtete Umlenkung als kurzer Schenkel 11 zu bilden hat.

## Patentansprüche

1. Anordnung mit einem Drucker und einer diesen tragenden Unterlage, z.B. einen Druckertisch, und mit einer Papierbahn, die von einem Vorrat dem von der Unterlage getragenen Drucker zugeführt und von diesem einer Ablage zugeleitet wird, wobei eine Papierbahnführung aus mindestens zwei, mindest zum Teil parallel zueinander angeordneten, vorzugsweise starren Führungsteilen, z.B. in Form eines J, die einenends einen dem Drucker zugekehrten Schlitz und andernends einen die Papierbahn ein- bzw. austreten lassenden Schlitz bilden, wobei die Führungsteile mit ihrem Schlitz, der die Papierbahn ein- bzw. austreten läßt, frei endigen, so daß der Schlitz durch die Finger der Bedienungsperson beim Einführen eines Blattes frei erreichbar ist, dadurch gekennzeichnet, daß die Führungsteile (7,8; 7', 7"; 8', 8") längenverstellbar ausgebildet sind, z.B. durch teleskopartiges Ineinanderstecken, einsetzbare Zwischenteile od.dgl.

2. Anordnung nach Anspruch 1, dadurch gekennzeichnet, daß zur Regelung der Lichtweite zwischen den Führungsteilen (7, 8) Einstellmittel, wie Stellschrauben (29), Nockenhebel od.dgl. vorgesehen sind.

3. Anordnung nach Anspruch 1 oder 2, dadurch gekennzeichnet, daß die Führungsteile (7, 8) parallel zur Vorschubrichtung der Papierbahn (5) ausgebildete Öffnungen (19), Schlitze od.dgl. zum händischen Papierbahntransport aufweisen.

4. Anordnung nach einem der Ansprüche 1 bis 3, dadurch gekennzeichnet, daß mehrere Führungsteile (7,8,17) im wesentlichen parallel zueinander angeordnet sind, um jeder so gebildeten Führung (6) je eine von verschiedenen Papierbahnen (5, 18) zum Drucker zu führen, wobei jede Führung (16) mit Festhaltegliedern, z.B. Klemmen, Klammern od.dgl, für das Ende der jeweils nicht benötigten Papierbahn (5, 18) versehen ist.

5. Anordnung nach Anspruch 4, dadurch gekennzeichnet, daß die unter der obersten Papierbahnführung liegende(n) Führung(en) seitlich offen ist (sind), um das Einführen einer neuen Papierbahn zuzulassen.

6. Anordnung nach Anspruch 4, dadurch gekennzeichnet, daß die unter der obersten Papierbahnführung oder die ober der untersten Papierbahnführung liegende(n) Führung(en) seitlich verfahrbar angeordnet ist (sind), um eine neue Papierbahn (18) neben der ortsfest geführten Papierbahn (5) einlegen zu können.

7. Anordnung nach einem der Ansprüche 1 bis 6, dadurch gekennzeichnet, daß zwischen den Führungsteilen (7, 8) verstellbare Seitenführungen, z.B. Randstreifen (28) für die Papierbahn (5) angeordnet sind.

8. Anordnung nach einem der Ansprüche 1 bis 7, dadurch gekennzeichent, daß die Führungsteile (7, 8) höhenverstellbar am Tisch (2) gelagert sind, um - wie an sich bekannt - den dem Drucker zugekehrten Schlitz in verschiedene Höhenlagen zu bringen.

9. Anordnung nach Anspruch 8, dadurch gekennzeichnet, daß die Führungsteile (7, 8) im Bereich des Papierführungsschlitzes in einem Drehlager (16) schwenkbar am Tisch (2) gelagert und in einer beliebigen Winkellage gegenüber der Tischebene feststellbar sind, z.B. durch Klemmen.

10. Anordnung nach einem der vorhergehenden Ansprüche, dadurch gekennzeichnet, daß zum Einzug der Papierbahn (5) an den Führungsteilen (7, 8) in an sich bekannter Weise ein mechanischer Antrieb, z.B. antreibbare Walzen (20), Greifer (23) od.dgl. vorgesehen ist, wobei dieser Antrieb (20, 23) eine Freilaufstellung aufweist, z.B. in und außer Eingriff mit der Papierbahn (5) bringbar ist, um den Papiertransport durch den Drucker auszuführen bzw. der Antrieb (20, 23) ausschaltbar ist, um die Papierbahn händisch zurückziehen zu können.

11. Anordnung nach Anspruch 1, dadurch gekennzeichnet, daß zum Wegleiten der bedruckten Papierbahn (5) nach oben Führungsteile (7, 8) vom Drucker (1) abgehen, die eine Sichtöffnung (27) aufweisen, die vorzugsweise mit durchsichtigem Werkstoff abgedeckt ist.

## Claims

1. Arrangement with a printer and a supporting means, e.g. a printer table, carrying said printer and with a paper web which is supplied from a paper supply to the printer carried by said supporting means and guided by said printer to a stacker, whereby a paper web guide consists at least of two guiding parts which are preferably rigid and arranged at least partially parallel to each other, for example in the shape of a J, said guiding parts forming at the one end a slot showing towards the printer and at the other end a slot for allowing the paper web to enter or to exit, wherein said guiding parts end freely with the slot for allowing the paper to enter or exit, so that said slot is freely accessible by the user's fingers when inserting a sheet of paper, characterized in that the guiding parts (7, 8; 7', 7"; 8', 8") are adjustable by length, e.g. by telescopic insertion, insertable intermediate parts and the like.

2. Arrangement according to claim 1, characterized in that adjusting means such as locking screws (29), cam levers or the like are provided for setting the clearance between the guiding parts (7, 8).

3. Arrangement according to claim 1 or 2, characterized in that the guiding parts (7, 8) are provided with openings (19), slots or the like parallel to the direction of advancement of the paper web (5) for the manual transport of the paper web.

4. Arrangement according to any one of the claims 1 to 3, characterized in that several guiding parts (7, 8, 17) are arranged essentially parallel to one another in order to guide to the printer one each of various paper webs (5, 18) in each of the guiding means (6) thus formed, wherein each guiding means (6) is provided with retaining members, for example clamps, clips or the like, for the end of the each paper web (5, 18) that is not required.

5. Arrangement according to claim 4, characterized in that the guiding means lying under the uppermost paper web guide is/are open on the side(s) in order to allow the insertion of a new paper web.

6. Arrangement according to claim 4, characterized in that the guiding means lying either under the uppermost paper web guide or over the lowermost paper web guide is/are arranged laterally displaceable in order to insert a new paper web (18) next to the stationary guided paper web (5).

7. Arrangement according to any one of the claims 1 to 6, characterized in that between the guiding parts (7, 8) adjustable lateral guiding means for the paper web (5), e.g., side strips (28), are provided.

8. Arrangement according to any one of the claims 1 to 7, characterized in that the guiding parts (7, 8) are held adjustable by height on the table (2) in order to bring, as is well known, the slot showing towards the printer to different positions in a vertical sense.

9. Arrangement according to claim 8, characterized in that the guiding parts (7, 8) are swivellably held in a pivot bearing (16) on the table (2) in the area of the paper guide slot and may be set to any angle with regard to the table plane, e.g. by clamps.

10. Arrangement according to any one of the preceding claims, characterized in that for feeding the paper web (5) a mechanical driving means, e.g. drivable rollers (20), claws (23) or the like, are provided, in known manner, at the guiding parts (7, 8), wherein said driving means (20, 23) comprise a free-wheel position, which is, for example, engagable or disengagable with the paper web (5), so that the paper transport may be effected by the printer, or the driving means (20, 23) can be switched off, so that the paper web can be manually withdrawn.

11. Arrangement according to claim 1, characterized in that the guiding parts (7, 8) extend from the printer for upwardly guiding the printed paper web (5) away, said guiding parts comprising an inspection opening (27) preferably covered by a transparent material.

## Revendications

1. Agencement avec une imprimante et son support, p.ex. une table d'imprimante, et avec une bande de papier amenée depuis une pile de réserve vers l'imprimante portée par le support et guidée par cette imprimante vers un récepteur de papier, un dispositif de guidage de bande de papier pour imprimante se composant d'au moins deux éléments de guidage fixes, p.ex. en forme de J, du moins partiellement parallèles l'un par rapport à l'autre, ces éléments formant à l'une de leurs extrémités une fente dirigée vers l'imprimante et à l'autre extrémité une fente permettant l'entrée et la sortie du papier respectivement, les éléments de guidage se terminant librement, avec leur fente permettant l'entrée et la sortie respectivement de la bande de papier, de manière à ce que la fente soit librement accessible par un opérateur quand celui-ci introduit une feuille, charactérisé en ce que les éléments de guidage (7,8; 7', 7"; 8', 8") sont réglables en longueur, p.ex. par emboîtement téléscopique, par le montage d'éléments intercalaires, ou similaires.

2. Agencement selon revendication 1, caractérisée en ce que des moyens de réglage tels que des vis de réglage (29), leviers à cames ou similaires sont prévus pour l'ajustage de l'espace libre entre les éléments de guidage (7, 8).

3. Agencement selon revendications 1 et 2, caractérisé en ce que les éléments de guidage (7, 8) sont dotés, parallèlement au sens d'avance de la bande de papier (5), d'orifices (19), de fentes ou similaires permettant l'entraînement manuel du papier.

4. Agencement selon l'une des revendications 1 à 3, caractérisé en ce que plusieurs éléments de guidage (7, 8, 17) sont disposés essentiellement en parallèle les uns par rapport aux autres pour permettre à chacun des guidages (6) ainsi constitués d'amener l'une des différentes bandes de papier (5, 18) vers l'imprimante, chacun des guidages (6) étant pourvu d'éléments de maintien, p.ex. de pinces, crampons ou similaires pour l'extrémité de la bande de papier non requise (5, 18).

5. Agencement selon revendication 4, caractérisé en ce que le (les) guidages situé(s) en-dessous du guidage supérieur de bande de papier est (sont) ouvert(s) latéralement, afin de permettre l'introduction d'une nouvelle bande de papier.

6. Agencement selon revendication 4, caractérisé en ce que le (les) guidages situé(s) en-dessous du guidage supérieur ou le (les) guidages situé(s) en-dessus du guidage plus bas de bande de papier est (sont) agencé(s) de manière à pouvoir étre déplacé(s) lateralement, afin de permettre l'introduction d'une nouvelle bande de papier (18) à côté de la bande de papier (5) à guidage fixe.

7. Agencement selon l'une des revendications 1 à 6, caractérisé en ce que des dispositifs de guidage latéraux ajustables, p.ex. de nervures (28) sont disposés entre les éléments de guidage (7, 8) pour la bande de papier (5).

8. Agencement selon l'une des revendications 1 à 7, caractérisé en ce que les éléments de guidage (7, 8) sont logés sur la table (2) de manière à permettre leur réglage en hauteur, afin de placer, comme il est déjà connu, la fente dirigée vers l'imprimante à différents niveaux de hauteur.

9. Agencement selon revendication 8, caractérisé en ce que les éléments de guidage (7, 8) sont logés sur la table (2) de manière pivotante au niveau de la fente de guidage du papier, sur un cousinnet de pivotement (16) et peuvent être fixés dans n'importe quelle position relative au plan de la table, p.ex. au moyen de pinces.

10. Agencement selon l'une des revendications ci-dessus, caractérisé en ce que près des éléments de guidage (7, 8) un dispositif d'entraînement mécanique, comme déjà connu, p.ex. des galets d'entraînement (20), des griffes (23) ou similaires sont prévus pour l'introduction de la bande de papier (5), cet entraînement (20, 23) étant doté d'une position de course libre, p.ex. pouvant s'engager dans ou se désengager de la bande de papier (5), afin de faire exécuter l'entrainement du papier par l'imprimante, ou bien l'entraînement (20,23) pouvant etre désactivé afin de pouvoir retirer manuellement la bande de papier.

11. Agencement selon revendication 1, caractérisé en ce que des éléments de guidage (7, 8) partent de l'imprimante (1) vers le haut afin d'évacuer la bande de papier imprimée (5), ces éléments de guidage étant pourvus d'un orifice de visite (27) recouvert de préférence d'un matériau transparent.
